# EUROPÄISCHE PATENTSCHRIFT

(11) **EP 0 325 171 B1**
(45) Veröffentlichungstag und Bekanntmachung des Hinweises auf die Patenterteilung: **22.07.1992**
(21) Anmeldenummer: 89100543.1
(22) Anmeldetag: 13.01.1989
(51) Int. Cl.: E05B 47/06

(54) **Verschlusseinrichtung mit Mitnehmer und Haltestromanordnung**
Lock with an electromagnetic clutch and a current-retaining arrangement
Serrure à embrayage électromagnétique, et aménagement de courant de maintien pour l'électro-aimant

(30) Priorität: 15.01.1988 DE 3801044
(43) Veröffentlichungstag der Anmeldung: 26.07.1989
(73) Patentinhaber: Meister, Klaus, Dr., D-82031 Grünwald (DE); Meyers, Pierre, D-85521 Ottobrunn (DE)
(72) Erfinder: Meister, Klaus, Dr., D-82031 Grünwald (DE); Meyers, Pierre, D-85521 Ottobrunn (DE)

(56) Entgegenhaltungen:
- EP-A- 0 140 028
- US-A- 4 053 939

## Beschreibung

Die Erfindung betrifft eine Vorrichtung nach dem Oberbegriff des Anspruchs 1. Die Erfindung geht von einer derartigen Anordnung aus und bildet diese in vorteilhafter Weise weiter.

Mit der deutschen Patentschrift DE 3338604 C2 und der darauf basierenden europäischen Patentanmeldung 0 140 028 ist eine solche Verschlußeinrichtung bekannt geworden. Bei dieser wird nach richtiger Codeeingabe mittels eines elektrischen Signals eine elektromagnetische Kupplungseinrichtung wirksamgesteuert, über die ein Drehelement auf der Türaußenseite mit einem die Schloßbetätigung durchführenden Element auf der Türinnenseite verbunden wird. Die elektromagnetische Kupplungseinrichtung umfaßt u.a. einen Schwenkmagneten, mit dessen Hilfe nach Erreichen einer bestimmten Ausschwenkposition über einen Mitnehmer eine mechanische Ankopplung einer Antriebs- an eine Abtriebsachse hergestellt wird. Darüberhinaus verfügt die Verschlußeinrichtung über einen zusätzlichen Haltemagneten mit Halteblech, der den Schwenkmagneten für die Dauer des Stromflusses in dieser Ausschwenkposition festhält, so daß dann der mit höherem Strombedarf und außerdem mit verschleißbehaftetem Schlupf arbeitende Schwenkmagnet vom Stromfluß abgeschaltet werden kann.

Diese patentierte Anordnung ist ideal für den Betrieb mehrtouriger Schlösser, bei denen zum Ver- oder Entriegeln bis zu 2 volle Umdrehungen der Abtriebsachse erforderlich sind.

Für viertel- oder halbtourige Schlösser, bei denen bereits eine Viertel- oder eine Halbumdrehung der Abtriebsachse für eine volle Ver- oder Entriegelung des Schlosses ausreicht, ist die beschriebene Einrichtung unnötig aufwendig und voluminös.

Der Erfindung liegt die Aufgabe zugrunde, eine weniger aufwendige und kompaktere Koppeleinrichtung zu schaffen.

Die Aufgabe ist durch die in Anspruch 1 gekennzeichneten Maßnahmen gelöst. Durch den Verzicht auf Haltemagnet und Haltebleche in Verbindung mit der Einführung einer elektronischen Umschaltung zwischen höherem Mitnahmestrom und geringerem Haltestrom wird die Koppeleinrichtung kürzer und preiswerter in der Herstellung, wobei der Betrieb hinsichtlich Verschleißfreiheit für die geplante Anwendung bei viertel- und halbtourigen Schlössern völlig ausreichend ist.

Durch die in Anspruch 2 gekennzeichneten Maßnahmen wird ein optimierter Haltestrom realisiert, der erhalten bleibt, solange die Bestromung der Koppeleinrichtung andauert.

Durch die in Anspruch 3 gekennzeichneten Maßnahmen wird ein ständiger Zweipunktbetrieb des Schwenkkörpers 8 erreicht, solange bei anhaltender Bestromung die Drehbewegung der Scheibe 7 andauert.

Durch die in Anspruch 4 beschriebene versenkbare Ausführung der Stifte 24 wird gewährleistet, daß in jeder Lage der Abtriebsachse 6 relativ zum Antriebselement 5 ein kraft- und zerstörungsfreies Einrasten des Mitnehmers 22 zwischen die Stifte 24 des Antriebselements 5 ermöglicht wird.

Durch die in Anspruch 5 gekennzeichneten Maßnahmen wird eine Ausführung der Koppeleinrichtung mit zwei versetzten Achsen erreicht, die einen öffnungsfreien äußeren Schutz der sicherheitskritischen Schloßbereiche ermöglicht.

Durch die in Anspruch 6 gekennzeichneten Maßnahmen wird ein weiteres Zahnrad in die Verschlußeinrichtung eingeführt, welches erlaubt, Antriebs- und Abtriebsachse in größerer Entfernung voneinander anzuordnen und welches außerdem eine Richtungsumkehr zwischen beiden Achsen ermöglicht.

Durch die in Anspruch 7 gekennzeichneten Maßnahmen ergibt sich eine Anordnung, die gegen von außen kommende gewaltsame Öffnungsversuche sicher schützt, da alle sicherheitskritischen Bereiche des Schlosses durch eine Panzerplatte öffnungsfrei abgedeckt werden.

Weitere Maßnahmen und deren Vorteile ergeben sich aus der nachstehenden Beschreibung eines Ausführungsbeispiels der Erfindung. Es zeigen:
Fig. 1a, 1b und 1c: Vorrichtung zum Ankoppeln einer Antriebsachse an eine Abtriebsachse in einer geschnittenen Seitenansicht, einer geschnittenen Draufsicht und einer geschnittenen Detailsicht
Fig. 2: Antriebselement mit versenkbaren Stiften in einer Draufsicht und einer geschnittenen Seitenansicht
Fig. 3: Stromkreis zum Umschalten des Stroms von Mitnahmestrom auf Haltestrom
Fig. 4: Explosionszeichnung der Gesamtanordnung Verschlußeinrichtung.

In Fig. 1a ist die Koppeleinrichtung in einer geschnittenen Seitenansicht dargestellt. Die Antriebsachse 1, die von der Türaußenseite aus angetrieben werden kann, ist mit einem Zahnrad 2 fest verbunden. Dieses ist seinerseits mit einem Zahnrad 5 in ständigem Eingriff, welches um die Abtriebsachse 6 frei drehbar gelagert ist. An das Zahnrad 5 ist eine Scheibe 7 drehfest angebunden, die aus weichmagnetischem Material besteht und die den einen Teil einer elektromagnetischen Koppeleinrichtung darstellt.

Der zweite Teil der elektromagnetischen Koppeleinrichtung wird gebildet durch den Schwenkmagneten 9, der vorzugsweise als U-Magnet ausgebildet ist und eine Spule 10 zur Erzeugung eines Magnetflusses trägt. Mit Bestromung der Spule 10 fließt der magnetische Fluß von einem Schenkel des Magneten durch die Scheibe 7 zum anderen Schenkel zurück. Die Scheibe 7 wird hierdurch fest an den Schwenkmagneten 9 angezogen. Die sich berührenden Flächen des Schwenkmagneten 9 und der Scheibe 7 sind so aufeinander eingeschliffen, daß der Luftspalt zwischen beiden Teilen sehr gering ist. Hierdurch ergibt sich bereits bei sehr kleiner elektrischer Erregung ein großer Magnetfluß und damit eine stark anziehende Kraft zwischen der Scheibe 7 und dem Schwenkmagneten 9.

Mit Drehung der Achse 1 wird gleichzeitig die Scheibe 7 gedreht, womit bei erregtem Schwenkmagneten 9 der Schwenkkörper 8 um einen vorgegebenen Winkel mitdreht. Den für diesen Ausschwenkvorgang nötigen Stromfluß nennen wir Mitnahmestrom. Der Schwenkkörper 8 ist fest mit dem Schwenkmagneten 9 verbunden.

Am Schwenkkörper 8 ist ein Schwenkkontakt 3 angebracht. Wenn die vorgegebenen Ausschwenkwinkel in der einen oder anderen Ausschwenkrichtung erreicht sind, berührt der Schwenkkontakt 3 die elektrischen Kontakte 14 oder 15, wodurch ein Umschalten des Stroms vom höheren Mitnahme- auf den wesentlich geringeren Haltestrom bewirkt wird. Nähere Einzelheiten hierzu werden in Fig. 3 dargestellt.

Der Haltestrom kann so dimensioniert werden, daß die Berührung zwischen Schwenkkontakt 3 und den Kontakten 14 oder 15 so lange erhalten bleibt, wie die Bestromung andauert. Damit wird der ausgeschwenkte Schwenkkörper 8 in seiner Ausschwenkposition festgehalten. Mit Abschalten des Stroms wird der Schwenkkörper 8 durch Rückstellfedern 16, 17 in seine Ausgangslage zurückgeführt.

Wie in Fig. 1b dargestellt, ist der Schwenkmagnet 9 mit dem Schwenkkörper 8 fest verbunden. Der Schwenkkörper 8 ist um die Abtriebsachse 6 drehbar gelagert, genauso wie ein Laufblech 20. Mit Drehung des Schwenkkörpers 8 wird durch diesen das Laufblech 20 mitgedreht.

Fig. 1c zeigt eine geschnittene Teilansicht des Schwenkkörpers 8, des Laufblechs 20 und des Gehäuses 18. In das Gehäuse 18 sind Vertiefungen 19 eingearbeitet, in die Stege 21 hineinragen. Die Stege 21 sind mit dem Laufblech 20 fest verbunden. Die sich durch die Vertiefungen 19 ergebenden Anlaufschrägen führen dazu, daß mit Drehung des Laufblechs 20 dieses in axialer Richtung verschoben wird. Dadurch bedingt wird ein Mitnehmer 22, der in einer Einfräsung der Abtriebsachse 6 gelagert ist, gegen eine Feder 23 so weit nach oben verschoben, bis er voll in Stifte 24 eingreift, die mit dem Antriebselement 5 verbunden sind. Damit ist eine mechanische Kopplung zwischen der Antriebsachse 1 und der Abtriebsachse 6 hergestellt, über die große Kräfte übertragen werden können.

Fig. 2 zeigt in einer Detaildarstellung das Antriebselement 5 mit versenkbaren Stiften 24 in einer Draufsicht und in einer geschnittenen Seitenansicht. Je nach Lage der Abtriebsachse 6 relativ zum Antriebselement 5 kann es geschehen, daß beim Verschieben des Laufblechs 20 und damit des Mitnehmers 22 nach oben der Mitnehmer 22 auf die Stifte 24 aufsetzt. Um in diesem Fall ein kraft- und zerstörungsfreies Aufsetzen auf die Stifte 24 und späteres Einrasten zwischen die Stifte 24 zu ermöglichen, sind die Stifte 24 so gestaltet, daß sie beim Aufsetzen des Mitnehmers 22 in das Antriebselement 5 hinein versenkbar sind. Bei Weiterdrehung der Antriebsachse 1 und damit des Antriebselements 5 rastet der zunächst noch feststehende Mitnehmer 22 in die Lücke zwischen den Stiften 24 ein. Die Federn 25 bringen die versenkten Stifte 24 in Normallage zurück, so daß dann bei Weiterdrehung des Antriebselements 5 der Mitnehmer 22 mit Hilfe der Stifte 24 mitgedreht wird, wodurch dann die Mitdrehung der Abtriebsachse 6 erfolgt.

Somit ist dann eine Ankopplung der Abtriebsachse 6 an die Antriebsachse 1 gegeben, solange der Stromfluß anhält.

In Fig. 3 ist die einfachste Art eines Stromkreises zur Umschaltung zwischen Mitnahmestrom und Haltestrom näher dargestellt. Der Schalter 28 wird durch eine Elektronik gebildet, die nach richtiger Codeeingabe eine Spannungsquelle 29 an die Anordnung anschaltet. Wird an die Anordnung Spannung U angeschaltet und ist die Anordnung in ihrer Ruhelage, so sind die Kontakte 14, 15 gegenüber dem Schwenkkontakt 3 offen. In diesem Zustand ist der Transistor TR1 geöffnet, d.h. der volle Mitnahmestrom fließt durch die Spule 10 des Schwenkmagneten 9.

Bei Drehung an der Antriebsachse 1 werden dann Schwenkmagnet 9 mit Schwenkkörper 8 durch die Scheibe 7 so weit ausgeschwenkt, bis der Schwenkkontakt 3 einen der Kontakte 14 oder 15 berührt. Damit wird der Transistor TR1 geschlossen und es fließt durch die Spule 10 nur noch ein kleiner Haltestrom über den Widerstand R2. Dieser Haltestrom kann durch richtige Dimensionierung von R2 und vom Widerstand der Spule 10 so eingestellt werden, daß der Kontakt so lange geschlossen bleibt wie die Bestromung andauert.

Ist der Widerstand R2 zu hoch, - im extremen Fall unendlich -so ergibt sich für den Schwenkkörper 8 ein reiner Zweipunktbetrieb, was auch eine zulässige Betriebsart darstellt: kommt es zu Berührung zwischen Schwenkkontakt 3 und Kontakt 14 oder 15, so schließt der Transistor TR1. Damit geht der Strom in der Spule 10 über die Freilaufdiode D1 nach Null. Dadurch bedingt bewegt sich der Schwenkkörper 8 durch Federkraft wieder zurück in Richtung Null-Lage. Hierdurch wird die Berührung der Kontakte wieder aufgehoben. Über den Widerstand R1 wird der Transistor TR1 erneut geöffnet, womit der höhere Mitnahmestrom wieder über die Spule 10 fließen kann. Dadurch wird der Schwenkkörper 8 wieder mitgedreht bis zur erneuten Berührung der Kontakte usw. Dieses schnelle Ein- und Ausschalten der Spule 10 dauert an, solange die Anordnung bestromt ist und die Antriebsachse 1 gedreht wird.

In Fig. 4 ist der Gesamtaufbau einer Verschlußeinrichtung mit Schloß 44 und einer Koppeleinrichtung 36 mit versetzten Achsen dargestellt. Die äußere Schutz- und Trägerplatte 35 ist gegen die Türinnenseite verschraubt. Durch die versetzte Anordnung von Antriebsachse 1 und Abtriebsachse 6 der Koppeleinrichtung 36 ist es möglich, den gesamten sicherheitskritischen Bereich des Schlosses 44 durch eine öffnungsfreie Panzerplatte 45 zu schützen.

Durch eine kleine Öffnung im nicht sicherheitskritischen Bereich unterhalb des Schlosses 44 wird die Antriebsachse 1 mit Hilfe einer Zwischenachse 39 in Richtung Türaußenseite verlängert. Über diese Achsen 39 und 1 kann mit Hilfe eines äußeren Drehelements 38 bei Bestromung des Schwenkmagneten 9 die Koppeleinrichtung betätigt werden, die ihrerseits über die Abtriebsachse 6 mit dem Schloß 44 und damit mit den Riegelelementen des Schlosses verbunden ist. Bei nicht bestromter Koppeleinrichtung sind Antriebsachse 1 und damit auch äußeres Drehelement 38 frei durchdrehbar.

Die Abtriebsachse 6 ist von der türinnenseitigen Seite der Koppeleinrichtung 36 her zugänglich und erlaubt damit den direkten mechanischen Antrieb des Schlosses 44 mittels eines innneren Betätigungselements 40 von der Türinnenseite her.

## Patentansprüche

1. Anordnung zum Betreiben von Verschlußeinrichtungen mittels eines elektrischen Signals, das gebildet wird durch positiven Vergleich einer eingegebenen Schlüsselinformation mit der vorgegebenen Schloßinformation und das eine die Schloßbetätigung ermöglichende elektromagnetische Kupplungseinrichtung wirksamsteuert, über die ein von außen zugängliches drehbewegliches Teil mit einem die Schloßbetätigung durchführenden drehbeweglichen Teil verbunden wird,
wobei das von außen zugängliche drehbewegliche Teil einerseits mit dem Antriebselement einer Schaltkupplung und andererseits mit dem einen Teil der elektromagnetischen Kupplungseinrichtung verbunden ist,
das die Schloßbetätigung durchführende drehbewegliche Teil mit dem Abtriebselement der Schaltkupplung verbunden ist und das andere Teil der elektromagnetischen Kupplungseinrichtung mit einem die Lage des Kopplungselements der Schaltkupplung bestimmenden Teil verbunden ist, das bei Verdrehen des von außen zugänglichen Teils und wirksamgesteuerter elektromagnetischer Kupplungseinrichtung das Kopplungselement in Eingriff mit dem Antriebselement und dem Abtriebselement bewegt, wobei das Antriebselement und das Abtriebselement koaxial zueinander angeordnet sind und das Antriebselement frei drehbar um das Abtriebselement ist,
eine Scheibe aus weichmagnetischem Material, die den einen Teil der elektromagnetischen Kupplungseinrichtung darstellt, mit dem Antriebselement drehfest verbunden ist,
um das Abtriebselement ein Schwenkkörper drehbar angeordnet ist, der einen Schwenkmagneten trägt, welcher den anderen Teil der elektromagnetischen Kupplungseinrichtung bildet,
Scheibe und Schwenkmagnet an ihren gemeinsamen Berührungsflächen auf einen möglichst geringen Luftspalt eingeschliffen sind,
bei Ausschwenken des Schwenkkörpers ein Mitnehmer, der axial verschieblich gelagert ist und ständig mit dem Abtriebselement in Eingriff steht, über Anlaufschrägen gegen Federkraft axial verschoben wird, dadurch zwischen Stifte des Antriebselements eingreift und hierüber eine mechanische Ankopplung des Abtriebselements an das Antriebselement herstellt,
**dadurch gekennzeichnet,**
daß bei Ausschwenken des Schwenkkörpers 8 in jede der zwei möglichen Richtungen bei einem bestimmten Ausschwenkwinkel ein am Schwenkkörper 8 angeordneter Schwenkkontakt 3 in Berührung mit elektrischen Kontakten 14 oder 15 kommt und dadurch über eine elektronische Schaltung eine Herabschaltung des durch die Spule 10 des Schwenkmagneten 9 fließenden Stroms vom stärkeren Mitnahmestrom auf den geringeren Haltestrom vorgenommen wird,
daß bei Beendigung der Berührung zwischen Schwenkkontakt 3 und den elektrischen Kontakten 14 oder 15 eine Heraufschaltung vom geringeren Haltestrom auf den stärkeren Mitnahmestrom vorgenommen wird und
daß mit Beendigung der Bestromung der Schwenkkörper 8 durch Rückstellfedern 16, 17 und damit auch der Mitnehmer 22 durch Rückstellfeder 23 in ihre jeweiligen Ausgangslagen zurückgeführt werden.

2. Anordnung nach Anspruch 1,
**dadurch gekennzeichnet,**
daß über eine elektronische Schaltung der Haltestrom so eingestellt ist, daß die Berührung des Schwenkkontakts 3 mit den Kontakten 14 oder 15 so lange erhalten bleibt, wie die Drehbewegung der Scheibe 7 und die Bestromung andauern.

3. Anordnung nach Anspruch 1,
**dadurch gekennzeichnet,**
daß über eine elektronische Schaltun der Haltestrom so gerin eingestellt ist, daß es zu einer ständigen Him- und Her-Bewegung des Schwenkkörpers 8 zwischen zwei Positionen kommt, solange Bestromung und Drehbewegung der Scheibe 7 andauern.

4. Anordnung nach Anspruch 1,
**dadurch gekennzeichnet,**
daß die Stifte 24 des Antriebselements 5 gegen Federn 25 in das Antriebselement 5 versenkbar angeordnet sind.

5. Anordnung nach Anspruch 1,
**dadurch gekennzeichnet,**
daß das von außen zugängliche drehbewegliche Teil - die Antriebsachse 1 - axial versetzt und achsparallel zu dem die Schloßbetätigung durchführenden drehbeweglichen Teil -der Abtriebsachse 6 - angeordnet ist und daß die Antriebsachse 1 ein Zahnrad 2 trägt, welches in ständigen Eingriff mit dem als Zahnrad ausgebildeten Antriebselement 5 ist.

6. Anordnung nach den Ansprüchen 1 und 5,
**dadurch gekennzeichnet,**
daß zwischen Zahnrad 2 und dem als Zahnrad ausgebildeten Antriebselement 5 ein zusätzliches Umkehrzahnrad zwischengeschaltet ist.

7. Anordnung nach Anspruch 1,
**dadurch gekennzeichnet,**
daß der sicherheitskritische Bereich des Schlosses 44 auf der Türaußenseite durch eine öffnungsfreie Panzerplatte 45 gegen gewalttätigen Angriff geschützt ist.

## Claims

1. An arrangement for operating locking devices by means of an electrical signal, which is formed by positive comparison of key data entered with the preset lock data, and which actuates an electromagnetic coupling device enabling operation of the lock, by way of which an externally accessible rotary part is connected to a rotary part that performs the operation of the lock, with
the externally accessible rotary part being connected on the one hand with the driving element of a clutch, and on the other hand with the one part of the electromagnetic coupling device,
the rotary part performing the operation of the lock being connected with the driven element of the clutch, and the other part of the electromagnetic coupling device being connected with a part that determines the position of the coupling element of the clutch, which, upon the externally accessible part and the actuated electromagnetic coupling device being turned, moves the coupling element into engagement with the driving element and the driven element, the driving and driven elements being arranged coaxially to one another and the driving element being freely rotatable about the driven element,
a disk of soft-magnetic material, that forms the one part of the electromagnetic coupling device, being positively connected to the driving element,
a swivelling body pivoting about the driven element and bearing a swivelling magnet, which forms the other part of the electromagnetic coupling device,
the disk and the swivelling magnet being ground to a minimum air gap at their mutual contact surfaces,
a driver, which is carried so that it can slide axially and which is permanently engaged with the driven element, being shifted axially on rise bevels against spring resistance upon the swivelling body swinging out, thus engaging with pins of the driving element, and thereby establishing a mechanical coupling of the driven element with the driving element,
**characterized by**
a slewing contact 3 positioned on the swivelling body 8 touching electrical contacts 14 or 15 at a certain angle of swivel, when the swivelling body 8 swivels in either of the two possible directions, thereby causing the current flowing through the coil 10 of the swivelling magnet 9 to be reduced from the stronger driving current to the weaker holding current by means of an electronic circuit,
an increase from the weaker holding current to the stronger driving current being performed when the slewing contact 3 and the electrical contacts 14 or 15 cease to touch one another, and
the swivelling body 8 being returned by pull-back springs 16, 17, and thus also the driver 22 being returned by pull-back spring 23, to their respective initial positions when the current ceases to flow.

2. An arrangement according to Claim 1,
**characterized by**
the holding current being adjusted by means of an electronic circuit so that the slewing contact 3 keeps touching the contacts 14 or 15 as long as the rotary motion of disk 7 and the flow of current continue.

3. An arrangement according to Claim 1,
**characterized by**
the holding current being set so weak by means of an electronic circuit that the swivelling body 8 switches back and forth continuously between two positions as long as the flow of current and the rotary motion of disk 7 continue.

4. An arrangement according to Claim 1,
**characterized by**
the pins 24 of the driving element 5 are arranged to be recessible into driving element 5 against springs 25.

5. An arrangement according to Claim 1,
**characterized by**
the externally acccessible rotating part--the driving axle 1--being arranged with its axis parallel to and offset from the axis of the rotating part which operates the lock--the driven axle 6--and by the driving axle 1 carrying a gear wheel 2 that engages permanently with the driving element 5, which takes the form of a gear wheel.

6. An arrangement according to Claims 1 and 5,
**characterized by**
an additional reversing gear wheel being interposed between gear wheel 2 and the driving element in the form of a gear wheel 5.

7. An arrangement according to Claim 1,
**characterized by**
the area of the lock critical with respect to security, 44, being protected against an attack using force by an armour plate with no openings, 45, on the outer side of the door.

## Revendications

1. Dispositif permettant d'exploiter des systèmes de fermeture au moyen d'un signal électrique généré par comparaison positive d'une information code clé introduite avec l'information de code serrure mémorisée, et commandant efficacement un dispositif d'accouplement électromagnétique autorisant l'actionnement de la serrure, auquel est relié une pièce pivotante accessible à partir de l'extérieur avec une pièce rotative actionnant la serrure,
la pièce accessible à partir de l'extérieur étant d'une part reliée à l'élément de transmission d'un accouplement de commutation, et, d'autre part, à une partie du dispositif d'accouplement magnétique,
la pièce pivotante produisant l'actionnement de la serrure étant reliée à l'élément de sortie de l'accouplement de commutation et l'autre partie du dispositif d'accouplement électromagnétique étant reliée à une pièce déterminant la position de l'élément d'accouplement de l'accouplement de commutation,
cette pièce amenant l'élément d'accouplement en prise avec l'élément d'entraînement et l'élément de sortie, par rotation de la pièce accessible à partir de l'extérieur et du dispositif d'accouplement électromagnétique efficacement commandé,
l'élément d'entraînement et l'élément de sortie étant montés de façon coaxiale l'un par rapport à l'autre et l'élément d'entrainement tournant librement autour de l'élément de sortie,
un disque en matériau magnétique doux, qui représente une partie de dispositif d'accouplement électromagnétique étant relié de façon fixe à l'élément d'entraînement, un élément pivotant étant monté sur l'élément de sortie, et portant un aimant pivotant qui forme -l'autre partie du dispositif d'accouplement électromagnétique, le disque et l'aimant pivotant devant présenter, sur leur surface de contact commune, un interstice aussi faible que possible,
lors du pivotement de l'élément pivotant, un taquet poussoir déplaçable monté de façon axiale et en prise constante avec l'élément de sortie, poussé de façon axiale sur les encoches obliques de déclenchement sous l'action de ressorts, entrant ainsi en prise entre les goupilles de l'élément d'entraînement et établissant ainsi un accouplement mécanique de l'élément de sortie avec l'élément d'entraînement,
**caractérisé** **par le fait que,**
lors du pivotement de la pièce pivotante 8 dans ses deux directions de déplacement possibles, un contact 3 monté sur la pièce pivotante 8 entre en contact avec les contacts électriques 14 ou 15, provoquant ainsi, par une connexion électrique, une réduction du courant passant dans la bobine 10 de l'aimant pivotant 9, passant d'un courant d'entraînement de grande intensité à un courant de maintien de faible intensité,
que l'interruption de contact entre le contact pivotant 3 et les contacts électriques 14 ou 15 provoque une montée du courant qui passe d'une courant de retenue de faible intensité à un courant d'entraînement de grande intensité et
que lorsque l'alimentation en courant est coupée, les éléments pivotants 8 sont ramenés dans leur position initiale par des ressorts de rappel 16, 17, et 14 taquet poussoir par le ressort de rappel 23.

2. Configuration selon revendication 1
**caractérisé** **par le fait que**
le courant de maintien est réglé au moyen d'une connexion électronique de façon à ce que le contact entre le contact pivotant 3 et les contacts 14 ou 15 persiste pendant toute la durée de rotation du disque 7 et de l'alimentation en courant.

3. Configuration selon la revendication 1
**caractérisé** **par le fait que**
le courant de maintien est réglé aussi bas que possible par une connexion électronique, de façon à assurer un mouvement d'aller et retour incessant de l'élément pivotant 8 entre les deux positions pendant toute la durée de l'alimentation en courant et de la rotation du disque 7.

4. Dispositif selon la revendication 1,
**caractérisé** **par le fait que**
les goupilles 25 de l'élément d'entraînement 5 sont montées sur des ressorts 25 de façon escamotable dans l'élément d'entraînement 5.

5. Dispositif selon la revendications 1,
**caractérisé** **par le fait que**
la pièce rotative accessible à partir de l'extérieurl'arbre d'entraînement 1 - est montée de façon axiale, décalée, parallèle à l'axe par rapport à la pièce rotative actionnant la serrure - l'arbre de sortie - et que l'arbre d'entraînement 1 porte une roue dentée 2 en prise constante avec l'élément d'entraînement 5 représenté en tant que roue dentée.

6. Dispositif selon les revendications 1 et 5,
**caractérisé** **par le fait qu'**
une roue dentée d'inversion supplémentaire est intercalée entre la roue dentée 2 et l'élément d'entraînement 5 représenté en tant que roue dentée.

7. Dispositif selon la revendications 1,
**caractérisé** **par le fait que**
la zone critique de sécurité de la serrure 44 est protégée contre les actes de violence à l'extérieur de la porte par une plaque d'acier 25 dépourvue d'ouvertures
